# EUROPÄISCHE PATENTANMELDUNG

(11) **EP 4 644 107 A1**
(43) Veröffentlichungstag der Anmeldung: **05.11.2025**
(21) Anmeldenummer: 25167785.2
(22) Anmeldetag: 01.04.2025
(51) Int. Cl.: B30B 11/08, B30B 15/00

(54) **RUNDLÄUFERTABLETTENPRESSE UND VERFAHREN ZUM SCHMIEREN VON PRESSSTEMPELN UNTER VERWENDUNG EINER RUNDLÄUFERTABLETTENPRESSE**

(30) Priorität: 03.05.2024 DE 102024112540
(71) Anmelder: Fette Compacting GmbH, 21493 Schwarzenbek (DE)
(72) Erfinder: Tomsett, Lasse, 21073 Hamburg (DE); Lüdemann, Stefan, 21035 Hamburg (DE); Seifert, Werner, 21465 Wentorf (DE); Gaedecke, Jörg, 21502 Geesthacht (DE)
(74) Vertreter: Hauck Patent- und Rechtsanwälte PartmbB

(57) **Zusammenfassung**

Rundläufertablettenpresse, umfassend einen mittels eines Drehantriebs drehbaren Rotor, wobei der Rotor eine obere Stempelführung für obere Pressstempel und eine untere Stempelführung für untere Pressstempel sowie eine zwischen den Stempelführungen angeordnete Matrizenscheibe aufweist, wobei die Pressstempel mit Kavitäten der Matrizenscheibe zusammenwirken, wobei die Rundläufertablettenpresse weiter eine Fülleinrichtung umfasst, durch die zu verpressendes Pulvermaterial in die Kavitäten der Matrizenscheibe gefüllt wird, wobei die Rundläufertablettenpresse eine Druckeinrichtung mit einer oberen Druckeinheit und einer unteren Druckeinheit umfasst, die im Betrieb mit den oberen Pressstempeln und mit den unteren Pressstempeln zum Verpressen des Pulvermaterials in den Kavitäten der Matrizenscheibe zu Tabletten zusammenwirken, wobei die Rundläufertablettenpresse eine Auswurfeinrichtung zum Auswerfen der Tabletten aufweist, und wobei die Rundläufertablettenpresse weiterhin eine Schmiervorrichtung zum Schmieren der oberen und/oder unteren Pressstempel mit einem Schmiermittel aufweist.

## Beschreibung

Die Erfindung betrifft eine Rundläufertablettenpresse, umfassend einen mittels eines Drehantriebs drehbaren Rotor, wobei der Rotor eine obere Stempelführung für obere Pressstempel und eine untere Stempelführung für untere Pressstempel sowie eine zwischen den Stempelführungen angeordnete Matrizenscheibe aufweist, wobei die Pressstempel mit Kavitäten der Matrizenscheibe zusammenwirken, wobei die Rundläufertablettenpresse weiter eine Fülleinrichtung umfasst, durch die zu verpressendes Pulvermaterial in die Kavitäten der Matrizenscheibe gefüllt wird, wobei die Rundläufertablettenpresse eine Druckeinrichtung mit einer oberen Druckeinheit und einer unteren Druckeinheit umfasst, die im Betrieb mit den oberen Pressstempeln und mit den unteren Pressstempeln zum Verpressen des Pulvermaterials in den Kavitäten der Matrizenscheibe zu Tabletten zusammenwirken, wobei die Rundläufertablettenpresse eine Auswurfeinrichtung zum Auswerfen der Tabletten aufweist, und wobei die Rundläufertablettenpresse weiterhin eine Schmiervorrichtung zum Schmieren der oberen und/oder unteren Pressstempel mit einem Schmiermittel aufweist. Die Erfindung betrifft außerdem ein Verfahren zum Schmieren von oberen und/oder unteren Pressstempeln unter Verwendung einer Rundläufertablettenpresse.

In Rundläufertablettenpressen ist regelmäßig eine Vielzahl von oberen und unteren Pressstempeln vorgesehen, die paarweise jeweils einer Kavität einer Matrizenscheibe zugeordnet sind. Im Betrieb der Rundläufertablettenpresse drehen die oberen und unteren Pressstempel gemeinsam mit der Matrizenscheibe, wobei ihre axiale Bewegung durch Steuerkurven gesteuert und durch obere und untere Stempelführungen geführt wird. Im Zuge der Drehung durchläuft die Matrizenscheibe verschiedene Einrichtungen der Rundläufertablettenpresse, nämlich eine Fülleinrichtung, in der zu verpressendes Pulvermaterial in die Kavitäten der Matrizenscheibe gefüllt wird und eine Druckeinrichtung, in der die oberen und unteren Pressstempel durch obere und untere Druckeinheiten, beispielsweise Druckrollen, zum Verpressen des Pulvermaterials zu Tabletten in die Kavitäten gedrückt werden. Nachfolgend zu der Druckeinrichtung werden die oberen Pressstempel nach oben aus den Kavitäten geführt und die in den Kavitäten erzeugten Tabletten werden durch die unteren Pressstempel auf die Oberseite der Matrizenscheibe geschoben. Beispielsweise durch einen Abstreifer werden die Tabletten anschließend von der Matrizenscheibe in einen Ausgang der Rundläufertablettenpresse abgestreift, von wo sie einer weiteren Verarbeitung zugeführt werden.

Die Pressstempel solcher Rundläufertablettenpressen müssen regelmäßig mit einem Schmiermittel geschmiert werden, um Schwergängigkeit der Pressstempel insbesondere in den Stempelführungen zu vermeiden. Üblicherweise wird dazu über ein Dosierelement und eine Schmierpumpe ein Schmiermittel auf die Pressstempel ausgebracht. Es kann auch ein Schmierfilz verwendet werden. Auch das Einbringen von Trockenschmiermittel in die Kavitäten der Matrizenscheibe ist bekannt, insbesondere um ein leichtgängiges Eintauchen der Pressstempel in die Kavitäten zu erreichen und ein Anhaften von Pulvermaterial zu vermeiden.

Aus DE 201 07 072 U1 ist eine Unterstempelsprüheinrichtung für eine Matrizenschmierung in Tablettiermaschinen bekannt. Eine Sprüheinrichtung ist so auf die Matrize der Matrizenscheibe gerichtet, dass ein Schnellventil über seine Düsenöffnung in der tiefsten Position eines Unterstempels auf die Seitenwand des Unterstempels ausgerichtet ist. Beim Hineintauchen des Unterstempels in die Matrize soll dadurch nur die Seitenwand mit Schmiermittel taktgesteuert und feindosiert benetzt werden. Das Schnellventil ist über elektrische Leitungen mit einer Steuereinheit zur Festlegung der Taktfrequenz und der Schmiermitteldosierung in Abhängigkeit von der Rotordrehzahl verbunden. Durch eine elektrische Verstellung des Ventils über einen Ventileingang soll es möglich sein, die Ölmenge je Impuls vorzugeben. Dabei erfolgt ein Schmieren der Matrizen der Matrizenscheibe. Ziel ist, auf diese Weise das Ablösen von Produkt von den Wänden der Matrizen zu optimieren. Die in den Matrizen hergestellten Tabletten sollen durch die Schmierung also gut ablösbar sein und nicht anhaften.

Bei den eingangs erläuterten konventionellen Schmiervorrichtungen wird eine große Menge Schmiermittel benötigt. Das Schmiermittel erreicht häufig nicht vollständig die Stempel. Ein Teil des Schmiermittels gelangt an den Pressstempeln vorbei und verteilt sich im Innenraum der Rundläufertablettenpresse oder schlechtestenfalls auf einer hergestellten Tablette. Sofern Schmierfilze benutzt werden, können diese verschmutzen und dadurch in ihrer Funktion beeinträchtigt werden. Weiterhin sind im Stand der Technik innerhalb des Rotors lange Kanäle zur Zuführung des Schmiermittels vorgesehen, in denen sich das Schmiermittel verteilen muss, um zu den Pressstempeln zu gelangen. Diese Kanäle können verstopfen, was zum Ausfall der Schmierung führen kann. Eine Reinigung der Kanäle ist sehr aufwendig. Außerdem kann es zwischen den Kanälen zu einer ungleichmäßigen Verteilung des Schmiermittels gekommen. Dadurch werden die Pressstempel unterschiedlich stark geschmiert. Zu Beginn einer Tablettenproduktion müssen die Kanäle erst mit Schmiermittel gefüllt werden, bevor das Schmiermittel zu den Pressstempeln gelangen kann.

Auch die in DE 201 07 072 U1 beschriebene Einrichtung erlaubt es nicht, auf unterschiedlichen Schmierbedarf einzelner Pressstempel der Rundläufertablettenpresse zu reagieren. Es können zwar zwischen verschiedenen Herstellungsprozessen in der Tablettiermaschine oder bei anderer Konfiguration der Tablettiermaschine die über das Ventil ausgebrachten Ölmengen angepasst werden. Ein innerhalb eines Herstellungsprozesses auftretender veränderter Schmiermittelbedarf, insbesondere einzelner Pressstempel, kann aber weder erkannt werden noch kann hierauf reagiert werden. Außerdem erfolgt nur ein Schmieren der Matrizen, um die Produktablösung zu optimieren. Ein Schmieren des Stempelschafts oder des Stempelkopfs ist nicht vorgesehen. Die Pressstempel werden vielmehr nur an ihrem Hals unter der Pressfläche geschmiert. Ein erhöhter Verschleiß der Stempel, insbesondere am Stempelschaft, wird nicht verhindert.

Ausgehend von dem erläuterten Stand der Technik liegt der Erfindung daher die Aufgabe zugrunde, eine Rundläufertablettenpresse und ein Verfahren der eingangs genannten Art bereitzustellen, mit denen eine gezielte und sparsame Ausbringung von Schmiermittel erreicht wird und auch auf unterschiedliche Schmiermittelbedarfe einzelner Pressstempel reagiert werden kann, so dass insbesondere einem Verschleiß der Pressstempel wirksam entgegengewirkt werden kann.

Die Erfindung löst die Aufgabe durch die unabhängigen Ansprüche 1 und 14. Vorteilhafte Ausgestaltungen finden sich in den abhängigen Ansprüchen, der Beschreibung und den Figuren.

Für eine Rundläufertablettenpresse der eingangs genannten Art löst die Erfindung die Aufgabe dadurch, dass die Schmiervorrichtung ein Schmiermittelreservoir und einen mit dem Schmiermittelreservoir verbundenen feststehenden Applikator zum Applizieren von Schmiermittel auf mit dem Rotor an dem Applikator vorbeidrehenden oberen und/oder unteren Pressstempeln aufweist, und dass die Schmiervorrichtung eine Steuereinrichtung umfasst, die dazu ausgebildet ist, eine durch den Applikator auf die oberen und/oder unteren Pressstempel applizierte Schmiermittelmenge für unterschiedliche obere und/oder untere Pressstempel individuell zu steuern.

Der grundsätzliche Aufbau der Rundläufertablettenpresse, wie sie Gegenstand der vorliegenden Erfindung ist, wurde eingangs erläutert. Hierauf wird Bezug genommen. Die in der Rundläufertablettenpresse hergestellten Tabletten können pharmazeutische Tabletten sein. Es sind aber auch andere Tabletten denkbar, beispielsweise Geschirrspül-Tabs oder ähnliches. Erfindungsgemäß weist die Schmiervorrichtung der Rundläufertablettenpresse ein Schmiermittelreservoir und einen mit dem Schmiermittelreservoir verbundenen feststehenden Applikator zum Applizieren von Schmiermittel auf die mit dem Rotor an dem Applikator vorbeidrehenden Pressstempel auf. Der Applikator ist feststehend, dreht sich also nicht gemeinsam mit dem Rotor der Rundläufertablettenpresse. Auch das Schmiermittelreservoir ist bevorzugt feststehend, dreht sich also wie der Applikator ebenfalls nicht mit dem Rotor der Rundläufertablettenpresse. Die Schmiervorrichtung umfasst weiterhin eine Steuereinrichtung, die dazu ausgebildet ist, den Applikator so anzusteuern, dass die durch den Applikator auf die oberen und/oder unteren Pressstempel applizierte Schmiermittelmenge für unterschiedliche obere und/oder untere Pressstempel individuell gesteuert wird.

Mit der Erfindung erfolgt also zunächst ein gezieltes Aufbringen des Schmiermittels direkt auf die Pressstempel, insbesondere den Stempelschaft und/oder den Stempelkopf. Dadurch kann die erforderliche Schmiermittelmenge reduziert werden und es ist sichergestellt, dass die zu schmierenden Komponenten sicher mit Schmiermittel versorgt sind, insbesondere um einem Verschleiß der Pressstempel im Zuge ihrer Führung in der Stempelführung wirksam entgegenzuwirken. Die Steuereinrichtung der Schmiervorrichtung kann gleichzeitig die Steuereinrichtung zur Steuerung des Betriebs der Rundläufertablettenpresse, also die Maschinensteuerung, sein oder es kann sich um eine getrennt von dieser Maschinensteuerung ausgebildete Steuereinrichtung handeln. Die Rundläufertablettenpresse weist üblicherweise einen Pressraum auf, in dem der Rotor angeordnet ist. Dieser Pressraum ist üblicherweise durch ein Gehäuse gegenüber der Umgebung geschlossen. Auch die Schmiervorrichtung kann innerhalb des Pressraums bzw. des Gehäuses angeordnet sein. Mittels des Applikators wird das Schmiermittel vereinzelt auf den sich an dem Applikator vorbeibewegenden Pressstempel appliziert. Der Applikator kann gleichzeitig Schmiermittel auf mehrere an diesen vorbeidrehende Pressstempel applizieren. Auch können entlang des durch die Pressstempel gebildeten Teilkreises mehrere Applikatoren angeordnet sein, die gleichzeitig oder zeitlich versetzt Schmiermittel auf vorbeibewegende Pressstempel applizieren. Auch ist es möglich, Schmiermittel mit dem Applikator nacheinander auf mehrere an dem Applikator vorbeidrehende Stempel zu applizieren. Im Rahmen der erfindungsgemäßen individuellen Steuerung der ausgebrachten Schmiermittelmenge ist es auch möglich, dass auf einzelne Pressstempel kein Schmiermittel aufgetragen bzw. appliziert wird, insbesondere wenn diese keinen Schmiermittelbedarf aufweisen.

Die Erfindung erlaubt somit im Vergleich zum Stand der Technik eine Reduzierung des Schmiermittelverbrauchs und verhindert ein Verteilen von Schmiermittel im Pressraum der Rundläufertablettenpresse. Damit ist die Gefahr von Schmiermittelkontaminationen auf den hergestellten Tabletten minimiert. Gleichzeitig erlaubt die Erfindung eine individuelle Schmierung von Pressstempeln, insbesondere des in der jeweiligen Stempelführung geführten Stempelschafts und/oder des mit Steuerkurven und beispielsweise Druckrollen zusammenwirkenden Stempelkopfs, sodass während eines Produktionsprozesses einzelne Pressstempel mehr oder weniger geschmiert werden können als andere Pressstempel. Es kann somit auf unterschiedliche Schmiermittelbedarfe auch während eines Produktionsprozesses flexibel und gezielt reagiert werden. Ein übermäßiges Schmieren von mit Schmiermittel noch gut versorgten Pressstempeln kann vermieden werden, während gleichzeitig sicher verhindert wird, dass einzelne Pressstempel zu wenig Schmiermittel aufweisen, wodurch beispielsweise die Gängigkeit der Pressstempel innerhalb der Stempelführungen und/oder in den Kavitäten der Matrizenscheibe beeinträchtigt werden kann und der Verschleiß erhöht wird. Lange Versorgungskanäle innerhalb des Pressraums, insbesondere innerhalb des Rotors der Rundläufertablettenpresse, die verstopfen können, nur aufwendig gereinigt werden können und zu einer ungleichmäßigen Verteilung des Schmiermittels führen können, können erfindungsgemäß vermieden werden, insbesondere indem der Applikator relativ zu dem Rotor feststehend angeordnet ist und mit einer beispielsweise räumlich nah zu dem Applikator angeordneten Schmiermittelreservoir verbunden sein kann. Es ist dabei insbesondere möglich, beispielsweise sämtliche unteren Pressstempel mit nur einem Applikator zu schmieren. Gleiches gilt gegebenenfalls für die oberen Pressstempel. Selbstverständlich können aber auch mehrere Applikatoren zum Schmieren der Unterstempel und/oder der Oberstempel vorgesehen sein. Das Schmiermittelreservoir kann wie erläutert räumlich nah an dem Applikator angeordnet sein. Das Schmiermittelreservoir kann beispielsweise in einem Antriebsraum der Rundläuferpresse angeordnet sein.

Der Applikator kann nach einer besonders praxisgemäßen Ausgestaltung mindestens ein Ventil umfassen, das Schmiermittel aus dem Schmiermittelreservoir auf eine Außenfläche der oberen und/oder unteren Pressstempel appliziert, insbesondere den Stempelschaft und/oder den Stempelkopf. Es können auch mehrere Ventile in einem Applikator eingesetzt werden, die gleichzeitig einen oder mehrere Pressstempel von außen mit Schmiermittel versorgen. Mittels solcher Ventile ist einerseits eine ausreichend präzise, vorzugsweise tropfenförmige, Aufbringung des Schmiermittels, insbesondere auch über einen Abstand zwischen dem Ventil und dem jeweiligen Pressstempel, möglich. Andererseits können besonders schnell betätigbare Ventile eingesetzt werden, die auch bei schnellen Rotordrehzahlen beispielsweise eine Schmierung jedes oberen und/oder unteren Pressstempels während genau einer Rotorumdrehung ermöglichen.

Das mindestens eine Ventil kann in einem radial innerhalb eines durch die oberen und/oder unteren Pressstempel beschriebenen Teilkreises angeordneten Innenraum insbesondere des Rotors angeordnet sein, sodass das mindestens eine Ventil das Schmiermittel von innen nach außen auf die oberen und/oder unteren Pressstempel appliziert. Auf diese Weise kann das Schmiermittel durch die Zentrifugalkraft nach außen um den Pressstempel herumfließen und den gesamten Pressstempel mit Schmiermittel schmieren. Durch die Verwendung eines Applikators mit mindestens einem Ventil ist darüber hinaus eine ausreichend kompakte Bauform möglich, um zumindest das mindestens eine Ventil in einem Innenraum innerhalb des Rotors anzuordnen. Grundsätzlich kann in dem Innenraum auch das Schmiermittelreservoir angeordnet sein. Hierdurch können besonders kurze Verbindungen zwischen dem mindestens einen Ventil und dem Schmiermittelreservoir realisiert werden. Das Schmiermittelreservoir kann aber auch getrennt hiervon angeordnet sein. Auch möglich ist eine Anordnung des mindestens einen Ventils außerhalb eines durch die oberen und/oder unteren Pressstempel beschriebenen Teilkreises, so dass das mindestens eine Ventil das Schmiermittel von außen nach innen auf die oberen und/oder unteren Pressstempel appliziert.

Nach einer weiteren Ausgestaltung kann das mindestens eine Ventil so angeordnet sein, dass das Schmiermittel von oben, von unten und/oder von der Seite auf die oberen und/oder unteren Pressstempel appliziert wird. Dies gilt insbesondere bei der Verwendung mehrerer Ventile. Einzelne Ventile können auch individuell angesteuert werden, beispielsweise, um gezielt nur den Stempelschaft oder den Stempelkopf zu schmieren. Durch diese Ausgestaltungen kann eine besonders umfassende Schmierung der Pressstempel erreicht werden.

Das mindestens eine Ventil kann nach einer weiteren Ausgestaltung dazu ausgebildet sein, das Schmiermittel vereinzelt mit einer Frequenz von mehr als 30 Hz, vorzugsweise mehr als 100 Hz, weiter vorzugsweise mehr als 200 Hz, weiter vorzugsweise nicht mehr als 250 Hz, aufzubringen. Durch die Verwendung eines derart hochfrequent betätigbaren Ventils ist es wie erläutert möglich, innerhalb einer Rotordrehung alle oberen bzw. unteren Pressstempel mit Schmiermittel zu versorgen. Dies gilt auch bei den bei modernen Rundläufertablettenpressen üblichen Drehzahlen des Rotors. Beispielsweise bei 115 Pressstempelpaaren des Rotors und einer Rotordrehzahl von 120 Umdrehungen/min würde dies einer Betätigungsfrequenz des Ventils von 230 Hz entsprechen. Wie bereits erläutert, ist es jedoch auch möglich, die Applikation von Schmiermittel auf jeden Pressstempel innerhalb mehrerer Rotorumdrehungen durchzuführen, wobei beispielsweise eine geringere Betätigungsfrequenz vorgesehen sein kann.

Nach einer weiteren Ausgestaltung kann vorgesehen sein, dass die Steuereinrichtung für das Ansteuern des Applikators eine Drehposition des Rotors und/oder eine Verzögerungszeit des Applikators oder eines Ventils des Applikators und/oder eine Flugzeit des Schmiermittels von dem Applikator oder einem Ventil des Applikators bis zu einem oberen und/oder unteren Pressstempel berücksichtigt. Die vorgenannten Parameter sind ausschlaggebend zur Bestimmung des Zeitpunktes, wann der Applikator bzw. das Ventil zum Ausbringen des Schmiermittels geöffnet werden muss, um den jeweils gewünschten Pressstempel ausreichend mit Schmiermittel zu benetzen. Es müssen insbesondere die Flugzeit des Schmiermittels von dem Austritt des Ventils bzw. Applikators zu dem Pressstempel, insbesondere durch die im Abstand zwischen diesen vorgesehene Luft, sowie eine etwaige Verzögerungszeit nach Ansteuerung des Ventils berücksichtigt werden. Anhand des üblicherweise vorgesehenen Drehgebers der Rundläufertablettenpresse ist die Drehstellung des Rotors und damit der Pressstempel zu jeder Zeit präzise bekannt. Auf Grundlage der ebenfalls bekannten Drehzahl des Rotors und der Gesamtverzögerungszeit aus Flugzeit und Ventilverzögerung kann die notwendige Rotordrehposition bestimmt werden, bei der der Applikator bzw. das Ventil öffnen muss, um den jeweiligen Pressstempel mit der gewünschten Schmiermittelmenge zu versorgen. Auf dieser Grundlage ist es möglich, individuell identifizierte Pressstempel definiert mit Schmiermittel zu versorgen. Durch Ansteuerung des Applikators bzw. des Ventils mittels der Steuereinheit kann dann die jeweils benötigte individuelle Schmiermittelmenge auf den individuell identifizierten Pressstempel ausgebracht werden.

Nach einer weiteren Ausgestaltung kann vorgesehen sein, dass die Steuereinrichtung für die Ermittlung der Flugzeit des Schmiermittels einen Schmiermitteldruck, eine Temperatur des Schmiermittels, eine Viskosität des Schmiermittels, eine Öffnungszeit des Applikators oder eines Ventils des Applikators, eine Austrittsgeometrie des Applikators oder eines Ventils des Applikators und/oder einen Abstand zwischen dem Applikator oder einem Ventil des Applikators zu einem oberen und/oder unteren Pressstempel berücksichtigt. Die Flugzeit des Schmiermittels von dem Applikator bzw. Ventil zu dem Pressstempel hängt von unterschiedlichen Parametern ab, insbesondere dem Schmiermitteldruck, der Öffnungszeit des Applikators bzw. Ventils, der Temperatur und Viskosität des Schmiermittels sowie der Austrittsgeometrie des Applikators bzw. Ventils und des Abstands zwischen dem Applikator bzw. dem Ventil und dem Pressstempel. Im Vorfeld können anhand der genannten Parameter Versuche durchgeführt werden, um die Austrittsgeschwindigkeit des Schmiermittels, beispielsweise eines Schmiermitteltropfens, zu ermitteln. Bei einem Wechsel zum Beispiel der Pressstempel in der Rundläufertablettenpresse zwischen verschiedenen Produktionsprozessen können sich die Abstände zwischen dem Applikator und dem Pressstempel ändern. Diese Unterschiede können entsprechend bei der Berechnung der Flugzeit berücksichtigt werden.

Das Schmiermittelreservoir kann weiterhin eine Druckeinrichtung umfassen, die das Schmiermittel unter einem vorgegebenen Druck in dem Schmiermittelreservoir hält. Der Schmiermitteldruck sollte möglichst konstant gehalten werden, um auf Grundlage der oben erläuterten Berechnungen und Parameter eine zuverlässige Schmierung des jeweiligen Pressstempels zu erreichen. Die Druckeinrichtung kann beispielsweise eine Schmiermittelpumpe oder eine Kartusche mit einer Druckregelung umfassen. Es sind aber auch drucklose Lösungen möglich, so dass keine Druckeinrichtung erforderlich ist.

Nach einer weiteren Ausgestaltung kann vorgesehen sein, dass die Steuereinrichtung dazu ausgebildet ist, die durch den Applikator auf die oberen und/oder unteren Pressstempel applizierte Schmiermittelmenge, insbesondere eine Tropfengröße oder eine Anzahl von Tropfen oder ein Zeitintervall zwischen der Ausbringung von Schmiermittel, für unterschiedliche obere und/oder untere Pressstempel durch Anpassen einer Tropfengröße des durch den Applikator bzw. das Ventil ausgebrachten Schmiermittels und/oder durch Anpassen einer Öffnungszeit des Applikators bzw. des Ventils und/oder durch Anpassen einer Anzahl von durch den Applikator bzw. das Ventil auf einzelne obere und/oder untere Pressstempel ausgebrachte Schmiermittelapplikationen individuell zu steuern. Mittels der erläuterten Parameter kann die individuell ausgebrachte Schmiermittelmenge zuverlässig und präzise gesteuert werden.

Nach einer weiteren Ausgestaltung kann vorgesehen sein, dass die Steuereinrichtung Messwerte von mindestens einem Sensor der Rundläufertablettenpresse erhält, wobei die Steuereinrichtung dazu ausgebildet ist, die durch den Applikator auf die oberen und/oder unteren Pressstempel applizierte Schmiermittelmenge für unterschiedliche obere und/oder untere Pressstempel auf Grundlage der erhaltenen Messwerte individuell zu steuern. Der mindestens eine Sensor kann mindestens einen Schwergängigkeitssensor umfassen, der die Schwergängigkeit der oberen und/oder unteren Pressstempel insbesondere in der oberen bzw. unteren Stempelführung, individuell misst. Mittels einer solchen Schwergängigkeitsmessung kann ermittelt werden, ob und gegebenenfalls welche Pressstempel im Vergleich zu anderen Pressstempeln schwergängiger sind, insbesondere bei ihrer Bewegung durch die obere bzw. untere Stempelführung und/oder in den Kavitäten. Sofern hierbei für einzelne Pressstempel eine erhöhte Schwergängigkeit festgestellt wird, kann diesen Pressstempeln individuell mehr Schmiermittel zugeführt werden als anderen. Bei besonders leichtgängigen Pressstempeln kann die Versorgung mit Schmiermittel auch ausgesetzt werden. Auf diese Weise ist eine weitere Einsparung von Schmiermittel möglich. Als Schwergängigkeitssensor kommt beispielsweise ein Kraftsensor in Frage, der die Schwergängigkeit der Pressstempel im Zuge ihrer axialen Bewegung, insbesondere die zum Bewegen der Pressstempel in der jeweiligen Stempelführung erforderliche Kraft, als Messwert erfasst. Es können auch mehrere Schwergängigkeitssensoren vorgesehen sein. Die Schwergängigkeitssensoren können die Schwergängigkeit individuell für einen jeweiligen Pressstempel messen.

Nach einer weiteren Ausgestaltung kann das Schmiermittelreservoir ein flüssiges Schmiermittel, insbesondere ein Schmieröl, enthalten, und der Applikator kann das flüssige Schmiermittel zu Tropfen vereinzelt auf die oberen und/oder unteren Pressstempel applizieren und/oder der Applikator kann das flüssige Schmiermittel in definierter Menge zerstäubt auf die oberen und/oder unteren Pressstempel applizieren. In jedem Fall kann auf diese Weise eine Vereinzelung des Schmiermittels und ein gezieltes Applizieren auf die jeweiligen Pressstempel erfolgen. Insbesondere bei einem Zerstäuben werden definierte Mengen an zerstäubtem Schmiermittel stoßweise vereinzelt auf die oberen und/oder unteren Pressstempel appliziert.

Nach einer weiteren Ausgestaltung kann die Schmiervorrichtung eine Heizeinrichtung zum Heizen des Applikators aufweisen. Dadurch kann die für ein optimales Schmieren gewünschte Viskosität des Schmiermittels gezielt realisiert werden.

Die Erfindung löst die Aufgabe auch durch ein Verfahren zum Schmieren von oberen und/oder unteren Pressstempeln unter Verwendung einer erfindungsgemäßen Rundläufertablettenpresse. Die Rundläufertablettenpresse ist entsprechend zur Durchführung des Verfahrens geeignet und ausgebildet. Dies gilt insbesondere für die Schmiervorrichtung und die Steuereinrichtung.

Ein Ausführungsbeispiel der Erfindung wird nachfolgend anhand von Figuren näher erläutert. Es zeigen schematisch:
- Figur 1: eine erfindungsgemäße Rundläufertablettenpresse in abgewickelter Darstellung des Rotors,
- Figur 2: eine Darstellung der Schmiervorrichtung der erfindungsgemäßen Rundläufertablettenpresse am Beispiel eines oberen Pressstempels, und
- Figur 3: eine ausschnittsweise Draufsicht auf einen Teil der erfindungsgemäßen Rundläufertablettenpresse.

Soweit nichts anderes angegeben ist, bezeichnen in den Figuren gleiche Bezugszeichen gleiche Gegenstände.

In der in Figur 1 gezeigten Rundläufertablettenpresse wird pulverförmiges Material zu Tabletten verpresst. Die Rundläufertablettenpresse umfasst einen in einem Pressraum 11 durch einen Drehantrieb drehend angetriebenen Rotor mit einer Matrizenscheibe 10, die eine Mehrzahl von Kavitäten 12 aufweist. Die Kavitäten 12 können beispielsweise durch Bohrungen der Matrizenscheibe 10 gebildet sein. Weiter umfasst der Rotor eine Mehrzahl von oberen Pressstempeln 14 und unteren Pressstempeln 16, die mit der Matrizenscheibe 10 synchron umlaufen. Die oberen Pressstempel 14 sind in einer oberen Stempelführung 18 axial geführt und die unteren Pressstempel 16 sind in einer unteren Stempelführung 20 axial geführt. Die axiale Bewegung der oberen Pressstempel 14 und unteren Pressstempel 16 im Zuge der Drehung des Rotors wird durch obere Steuerkurvenelemente 22 und untere Steuerkurvenelemente 24 gesteuert. Die Rundläufertablettenpresse umfasst weiterhin eine Fülleinrichtung 26, die ein Füllreservoir 28 und eine Füllkammer 30 aufweist, die über ein Füllrohr 32 verbunden sind. Auf diese Weise gelangt in dem vorliegenden Beispiel Pulvermaterial aus dem Füllreservoir 28 über das Füllrohr 32 schwerkraftbedingt in die Füllkammer 30 und aus dieser über eine an der Unterseite der Füllkammer 30 vorgesehene Befüllöffnung wiederum schwerkraftbedingt in die Kavitäten 12 der Matrizenscheibe 10.

Die Rundläufertablettenpresse umfasst außerdem eine Druckeinrichtung 34. Die Druckeinrichtung 34 umfasst eine Vordruckeinrichtung mit einer oberen Vordruckrolle 36 und einer unteren Vordruckrolle 38, sowie eine Hauptdruckeinrichtung mit einer oberen Druckrolle 40 und einer unteren Druckrolle 42. Darüber hinaus umfasst die Rundläufertablettenpresse eine Auswurfeinrichtung 44 und eine Abstreifeinrichtung 46 mit einem Abstreifelement, das die in der Rundläufertablettenpresse hergestellten Tabletten 48 einer Ablaufeinrichtung 50 zum Abführen aus der Rundläufertablettenpresse zuführt. Die Abstreifeinrichtung 46 kann zum Beispiel ein vorzugsweise sichelförmiges Abstreifelement umfassen, das im Bereich der Auswurfeinrichtung 44 durch die unteren Pressstempel 16 auf die Oberseite der Matrizenscheibe 10 geförderte Tabletten 48 von der Matrizenscheibe 10 abstreift und der Ablaufeinrichtung 50 zuführt. Die Rundläufertablettenpresse umfasst außerdem eine Steuereinrichtung 52, insbesondere Maschinensteuerung 52, zum Steuern des Betriebs der Rundläufertablettenpresse und zum Steuern der erfindungsgemäßen Schmiervorrichtung, wie nachfolgend näher erläutert.

In Figur 2 ist am Beispiel einer Schmierung der oberen Pressstempel 14 eine bei der Rundläufertablettenpresse nach Figur 1 vorgesehene Schmiervorrichtung dargestellt. Die Schmiervorrichtung umfasst ein Schmiermittelreservoir 54, in dem beispielsweise ein flüssiges Schmiermittel, wie Schmieröl, enthalten ist. Mittels einer nicht näher dargestellten Druckeinrichtung kann das Schmiermittel in dem Schmiermittelreservoir 54 unter einem vorgegebenen, insbesondere konstanten Druck gehalten werden. Ein Applikator der Schmiervorrichtung umfasst in dem dargestellten Beispiel drei Ventile 56, 58, 60, die jeweils über kurze Verbindungsleitungen 62, 64, 66 mit dem Schmiermittelreservoir 54 verbunden sind. Sowohl das Schmiermittelreservoir 54 als auch die Ventile 56, 58, 60 einschließlich der Verbindungsleitungen 62, 64, 66 können in einem vorzugsweise im Inneren des Rotors oder Rundläufertablettenpresse angeordneten Innenraum 68 angeordnet sein und drehen sich nicht mit dem Rotor der Rundläufertablettenpresse. Es ist aber auch möglich, beispielsweise das Schmiermittelreservoir 54 außerhalb des Innenraums 68 anzuordnen und das Schmiermittel über Verbindungsleitungen aus dem Schmiermittelreservoir 54 in den Innenraum 68 zu den Ventilen 56, 58, 60 zu fördern. Die Ventile 56, 58, 60 weisen jeweils eine Austrittsöffnung 70, 72, 74, insbesondere Austrittsdüse 70, 72, 74, auf. Die Austrittsöffnungen 70, 72, 74 sind vorliegend auf unterschiedliche Bereiche der Außenfläche der oberen Pressstempel 14 gerichtet. Insbesondere ist das Ventil 56 mit seiner Austrittsöffnung 70 auf die Oberseite des Stempelkopfes und die Ventile 58 und 60 mit ihren Austrittsöffnungen 72, 74 auf unterschiedlicher Höhe auf den Stempelschaft des oberen Pressstempels 14 gerichtet. Dabei sind die Austrittsöffnungen 70, 72, 74 jeweils beabstandet zu dem oberen Pressstempel 14 angeordnet. Über die Austrittsöffnungen 70, 72, 74 wird im Betrieb der Rundläufertablettenpresse, gesteuert durch die Steuereinrichtung 52, Schmiermittel aus dem Schmiermittelreservoir 54 auf die Außenfläche der oberen Pressstempel 14 ausgebracht. Es sei darauf hingewiesen, dass in Figur 2 beispielhaft drei in dem Innenraum 68 angeordnete Ventile 56, 58, 60 dargestellt sind. Es ist möglich, dass die Schmiervorrichtung beispielsweise nur ein oder nur zwei der dargestellten Ventile 56, 58, 60 aufweist. Auch ist es möglich, dass die Schmiervorrichtung alternativ oder zusätzlich weitere Ventile aufweist, die andere Bereiche der Außenseite der oberen Pressstempel 14 mit Schmiermittel benetzen können. Wie erläutert, wird die Schmiervorrichtung anhand des Beispiels einer Schmierung der oberen Pressstempels 14 erläutert. Eine Schmiervorrichtung für die unteren Pressstempel 16 kann in gleicher Weise ausgebildet sein. Im Betrieb drehen die oberen Pressstempel 14 mit der Rotordrehung an der feststehenden Schmiervorrichtung vorbei. In Figur 3 ist dies beispielhaft in einer Ansicht von oben auf die obere Stempelführung 18 gezeigt. Die Stempelführung 18 weist Stempelführungsbohrungen 76 auf, in denen die oberen Pressstempel 14 mit ihren Stempelschäften axial geführt sind. In Figur 3 ist beispielhaft zur Veranschaulichung nur das Ventil 58 dargestellt.

Die Rundläufertablettenpresse umfasst weiterhin mehrere Sensoren, die unterschiedliche Parameter während des Betriebs messen, zum Beispiel die Presskraft und/oder die Schwergängigkeit der Pressstempel 14, 16 in den Stempelführungen 18, 20. Die Messwerte der Sensoren liegen an der Steuereinrichtung 52 an. Diese steuert, beispielsweise auf Grundlage der Messwerte eines Schwergängigkeitssensors, den Applikator der Schmiervorrichtung, insbesondere die Ventile 56, 58, 60 zur individuellen Schmierung der oberen Pressstempel 14 an. Wird durch den Schwergängigkeitssensor beispielsweise festgestellt, dass einzelne obere Pressstempel 14 schwergängig sind, werden durch die Ventile 56, 58, 60, gesteuert durch die Steuereinrichtung 52, gezielt diese oberen Pressstempel 14 mit einer größeren Menge Schmiermittel benetzt. Dazu kann beispielsweise eine Tropfengröße des ausgebrachten Schmiermittels angepasst werden. Auch kann eine Menge an zerstäubtem Schmiermittel angepasst werden. Weiterhin kann eine Dauer des Ausbringens von Schmiermittel und/oder eine Anzahl von ausgebrachten Schmiermittelstößen angepasst werden. Es ist auch denkbar, dass durch die Steuereinrichtung 52 die Ventile 56, 58, 60 individuell angesteuert werden, um beispielsweise gezielt mehr oder weniger Schmiermittel auf bestimmte Bereiche der Pressstempel 14 auszubringen.

Die Ventile 56, 58, 60 können dazu ausgebildet sein, Schmiermittel vereinzelt mit einer Frequenz von mehr als 30 Hz, vorzugsweise mehr als 100 Hz, weiter vorzugsweise mehr als 200 Hz, weiter vorzugsweise nicht mehr als 250 Hz, auszubringen. Auf diese Weise ist auch bei einer großen Anzahl von oberen Pressstempeln 14 und einer hohen Rotordrehzahl ein Versorgen sämtlicher oberer Pressstempel 14 mit Schmiermittel während einer Rotordrehung möglich.

Um gezielt bestimmte obere Pressstempel 14 mit einer vorgegebenen Schmiermittelmenge zu versorgen, berücksichtigt die Steuereinrichtung für das Ansteuern des Applikators bzw. der Ventile 56, 58, 60 eine Drehposition des Rotors und/oder eine Verzögerungszeit der Ventile 56, 58, 60 und/oder eine Flugzeit des Schmiermittels von den Ventilen 56, 58,60 zu den oberen Pressstempeln 14, wie oben erläutert.

### Bezugszeichen

- 10: Matrizenscheibe
- 12: Kavitäten
- 14: obere Pressstempel
- 16: untere Pressstempel
- 18: obere Stempelführung
- 20: untere Stempelführung
- 22: obere Steuerkurvenelemente
- 24: untere Steuerkurvenelemente
- 26: Fülleinrichtung
- 28: Füllreservoir
- 30: Füllkammer
- 32: Füllrohr
- 34: Druckeinrichtung
- 36: obere Vordruckrolle
- 38: untere Vordruckrolle
- 40: obere Druckrolle
- 42: untere Druckrolle
- 44: Auswurfeinrichtung
- 46: Abstreifeinrichtung
- 48: Tabletten
- 50: Ablaufeinrichtung
- 52: Steuereinrichtung
- 54: Schmiermittelreservoir
- 56, 58, 60: Ventile
- 62, 64, 66: Verbindungsleitungen
- 68: Innenraum
- 70, 72, 74: Austrittsöffnungen
- 76: Stempelführungsbohrungen

## Patentansprüche

1. Rundläufertablettenpresse, umfassend einen mittels eines Drehantriebs drehbaren Rotor, wobei der Rotor eine obere Stempelführung (18) für obere Pressstempel (14) und eine untere Stempelführung (20) für untere Pressstempel (16) sowie eine zwischen den Stempelführungen angeordnete Matrizenscheibe (10) aufweist, wobei die Pressstempel (14, 16) mit Kavitäten (12) der Matrizenscheibe (10) zusammenwirken, wobei die Rundläufertablettenpresse weiter eine Fülleinrichtung (26) umfasst, durch die zu verpressendes Pulvermaterial in die Kavitäten (12) der Matrizenscheibe (10) gefüllt wird, wobei die Rundläufertablettenpresse eine Druckeinrichtung (34) mit einer oberen Druckeinheit (40) und einer unteren Druckeinheit (42) umfasst, die im Betrieb mit den oberen Pressstempeln (14) und mit den unteren Pressstempeln (16) zum Verpressen des Pulvermaterials in den Kavitäten (12) der Matrizenscheibe (10) zu Tabletten (48) zusammenwirken, wobei die Rundläufertablettenpresse eine Auswurfeinrichtung (44) zum Auswerfen der Tabletten (48) aufweist, und wobei die Rundläufertablettenpresse weiterhin eine Schmiervorrichtung zum Schmieren der oberen und/oder unteren Pressstempel (14, 16) mit einem Schmiermittel aufweist, **dadurch gekennzeichnet, dass** die Schmiervorrichtung ein Schmiermittelreservoir (54) und einen mit dem Schmiermittelreservoir (54) verbundenen feststehenden Applikator zum Applizieren von Schmiermittel auf mit dem Rotor an dem Applikator vorbeidrehenden oberen und/oder unteren Pressstempeln (14, 16) aufweist, und dass die Schmiervorrichtung eine Steuereinrichtung (52) umfasst, die dazu ausgebildet ist, eine durch den Applikator auf die oberen und/oder unteren Pressstempel (14, 16) applizierte Schmiermittelmenge für unterschiedliche obere und/oder untere Pressstempel (14, 16) individuell zu steuern.

2. Rundläufertablettenpresse nach Anspruch 1, **dadurch gekennzeichnet, dass** der Applikator mindestens ein Ventil (56, 58, 60) umfasst, das Schmiermittel aus dem Schmiermittelreservoir (54) auf eine Außenfläche der oberen und/oder unteren Pressstempel (14, 16) appliziert.

3. Rundläufertablettenpresse nach Anspruch 2, **dadurch gekennzeichnet, dass** das mindestens eine Ventil (56, 58, 60) in einem radial innerhalb eines durch die oberen und/oder unteren Pressstempel (14, 16) beschriebenen Teilkreises angeordneten Innenraum (68) angeordnet ist, so dass das mindestens eine Ventil (58, 58, 60) das Schmiermittel von innen nach außen auf die oberen und/oder unteren Pressstempel (14, 16) appliziert.

4. Rundläufertablettenpresse nach einem der Ansprüche 2 oder 3, **dadurch gekennzeichnet, dass** das mindestens eine Ventil (56, 58 60) so angeordnet ist, dass das Schmiermittel von oben, von unten und/oder von der Seite auf die oberen und/oder unteren Pressstempel (14, 16) appliziert wird.

5. Rundläufertablettenpresse nach einem der Ansprüche 2 bis 4, **dadurch gekennzeichnet, dass** das mindestens eine Ventil (56, 58, 60) dazu ausgebildet ist, Schmiermittel vereinzelt mit einer Frequenz von mehr als 30 Hz, vorzugsweise mehr als 100 Hz, weiter vorzugsweise mehr als 200 Hz, weiter vorzugsweise nicht mehr als 250 Hz, auszubringen.

6. Rundläufertablettenpresse nach einem der vorhergehenden Ansprüche, **dadurch gekennzeichnet, dass** die Steuereinrichtung (52) für das Ansteuern des Applikators eine Drehposition des Rotors und/oder eine Verzögerungszeit des Applikators oder eines Ventils (56, 58, 60) des Applikators und/oder eine Flugzeit des Schmiermittels von dem Applikator oder einem Ventil (56, 58, 60) des Applikators bis zu einem oberen und/oder unteren Pressstempel (14, 16) berücksichtigt.

7. Rundläufertablettenpresse nach Anspruch 6, **dadurch gekennzeichnet, dass** die Steuereinrichtung (52) für die Ermittlung der Flugzeit des Schmiermittels einen Schmiermitteldruck, eine Temperatur des Schmiermittels, eine Viskosität des Schmiermittels, eine Öffnungszeit des Applikators oder eines Ventils (56, 58, 60) des Applikators, eine Austrittsgeometrie des Applikators oder eines Ventils (56, 58, 60) des Applikators und/oder einen Abstand zwischen dem Applikator oder einem Ventil (56, 58, 60) des Applikators zu einem oberen und/oder unteren Pressstempel (14, 16) berücksichtigt.

8. Rundläufertablettenpresse nach einem der vorhergehenden Ansprüche, **dadurch gekennzeichnet, dass** das Schmiermittelreservoir (54) eine Druckeinrichtung (34) umfasst, die das Schmiermittel unter einem vorgegebenen Druck hält.

9. Rundläufertablettenpresse nach einem der vorhergehenden Ansprüche, **dadurch gekennzeichnet, dass** die Steuereinrichtung (52) dazu ausgebildet ist, die durch den Applikator auf die oberen und/oder unteren Pressstempel (14, 16) applizierte Schmiermittelmenge für unterschiedliche obere und/oder untere Pressstempel (14, 16) durch Anpassen einer Tropfengröße des durch den Applikator ausgebrachten Schmiermittels und/oder durch Anpassen einer Öffnungszeit des Applikators und/oder durch Anpassen einer Anzahl von durch den Applikator auf einzelne obere und/oder untere Pressstempel (14, 16) ausgebrachte Schmiermittelapplikationen individuell zu steuern.

10. Rundläufertablettenpresse nach einem der vorhergehenden Ansprüche, **dadurch gekennzeichnet, dass** die Steuereinrichtung (52) Messwerte von mindestens einem Sensor der Rundläufertablettenpresse erhält, und dass die Steuereinrichtung (52) dazu ausgebildet ist, die durch den Applikator auf die oberen und/oder unteren Pressstempel (14, 16) applizierte Schmiermittelmenge für unterschiedliche obere und/oder untere Pressstempel (14, 16) auf Grundlage der erhaltenen Messwerte individuell zu steuern.

11. Rundläufertablettenpresse nach Anspruch 10, **dadurch gekennzeichnet, dass** der mindestens eine Sensor mindestens einen Schwergängigkeitssensor umfasst, der die Schwergängigkeit der oberen und/oder unteren Pressstempel (14, 16) individuell misst.

12. Rundläufertablettenpresse nach einem der vorhergehenden Ansprüche, **dadurch gekennzeichnet, dass** das Schmiermittelreservoir (54) ein flüssiges Schmiermittel, insbesondere ein Schmieröl, enthält, und dass der Applikator das flüssige Schmiermittel zu Tropfen vereinzelt auf die oberen und/oder unteren Pressstempel (14, 16) appliziert und/oder dass der Applikator das flüssige Schmiermittel in definierter Menge zerstäubt auf die oberen und/oder unteren Pressstempel (14, 16) appliziert.

13. Rundläufertablettenpresse nach einem der vorhergehenden Ansprüche, **dadurch gekennzeichnet, dass** die Schmiervorrichtung eine Heizeinrichtung zum Heizen des Applikators aufweist.

14. Verfahren zum Schmieren von oberen und/oder unteren Pressstempeln (14, 16) unter Verwendung einer Rundläufertablettenpresse nach einem der vorhergehenden Ansprüche.
